# EUROPÄISCHE PATENTANMELDUNG

(11) **EP 1 535 873 A1**
(43) Veröffentlichungstag der Anmeldung: **01.06.2005**
(21) Anmeldenummer: 04026765.0
(22) Anmeldetag: 11.11.2004
(51) Int. Cl.: B65H 73/00, B21F 11/00

(54) **Vorrichtung zum Entfernen einer Strangmaterial-Wicklung von einer Trommel oder Spule**

(30) Priorität: 22.11.2003 DE 20318086 U
(71) Anmelder: NIWAR Trommeln-und Spulenbau GmbH, 57078 Siegen (DE)
(72) Erfinder: Otterbach, Rudolf, 57482 Wenden (DE)
(74) Vertreter: Pürckhauer, Rolf, Dipl.-Ing.

(57) **Zusammenfassung**

Die Erfindung betrifft eine Vorrichtung zum Entfernen einer Strangmaterial-Wicklung von einer Trommel oder Spule. Um eine Vorrichtung zu schaffen, mit der die Wicklungen bzw. Restwicklungen von einer Trommel oder Spule relativ schnell entfernt werden können, wobei eine Nacharbeitung des Trommel- oder Spulenkerns und das erneute Auswuchten der nachgearbeiteten Trommel oder Spule nicht notwendig sind, ist ein Schneidkopf (4) mit einem durch einen elektromotorisch angetriebenen Exzenter (5) über einen begrenzten Kreisbogen (b) beweglichen mehrschneidigen Messerteil (6) und einem am Motorgehäuse (7) befestigten feststehenden und ebenfalls mehrschneidigen Messerteil (8) vorgesehen.

## Beschreibung

Die Erfindung betrifft eine Vorrichtung zum Entfernen einer Strangmaterial-Wicklung von einer Trommel oder Spule.

Es kommt sehr häufig vor, daß Strangmaterial-Wicklungen auf Trommeln oder Spulen, deren Kern bearbeitet und ausgewuchtet ist, in Bereichen nicht korrekt gewickelt sind oder daß das Strangmaterial, beispielsweise Kupferdraht, Risse aufweist. In diesen Fällen muß die Wicklung von den Trommeln oder Spulen entfernt werden. Da ein Abwickeln des Strangmaterials meist nicht möglich ist, geschieht dies z.Zt. mit Hammer und Meißel. Dabei kommt es an der Oberfläche des Trommel- oder Spulenkerns zu Beschädigungen, was eine Nachbearbeitung des Kerns und eine erneute Auswuchtung der Trommel oder Spule erfordert, damit beim erneuten Wickeln von Strangmaterial durch die Beschädigungen des Trommel- oder Spulenkerns keinerlei Beschädigungen des Strangmaterials auftreten. Das Abschlagen der Wicklung mit Hammer und Meißel sowie das Nacharbeiten des Trommel- oder Spulenkerns und das erneute Auswuchten der nachgearbeiteten Trommel oder Spule ist sehr zeitaufwendig und daher auch kostenintensiv.

Der Erfindung liegt daher die Aufgabe zugrunde, eine Vorrichtung der angegebenen Gattung zu schaffen, mit der die Wicklungen bzw. Restwicklungen von einer Trommel oder Spule relativ schnell entfernt werden können, wobei eine Nacharbeitung des Trommel- oder Spulenkerns und das erneute Auswuchten der nachgearbeiteten Trommel oder Spule nicht notwendig sind.

Diese Aufgabe wird erfindungsgemäß durch eine Vorrichtung mit den Kennzeichnungsmerkmalen des Patentanspruchs 1 gelöst.

Zweckmäßige Weiterbildungen der Erfindung sind in den Unteransprüchen gekennzeichnet.

Die erfindungsgemäße Vorrichtung zeichnet sich vor allem dadurch aus, daß durch den Schneidkopf das Strangmaterial relativ schnell von der Trommel oder Spule entfernt werden kann, wobei durch die besondere Ausbildung des Schneidkopfes auch keinerlei Beschädigungen auf dem Trommel- oder Spulenkern auftreten. Dies alles sorgt für eine enorme Kostenreduzierung durch die Zeitersparnis beim Entfernen der Wicklung bzw. Restwicklung und das Entfallen der Nachbearbeitung des Trommeloder Spulenkerns bzw. des erneuten Auswuchtens der Trommel oder Spule.

Weitere Vorteile der Erfindung ergeben sich aus der nachfolgenden Beschreibung anhand eines die Erfindung wiedergebenden und in der Zeichnung dargestellten Ausführungsbeispieles. Dabei zeigt
- Fig. 1: eine Vorderansicht einer Trommel oder Spule mit einer Restwicklung auf dem Trommel- oder Spulenkern,
- Fig. 2: den vorderen Teil der erfindungsgemäßen Vorrichtung in Seitenansicht und
- Fig. 3: eine Ansicht nur des Scherkopfes in Richtung des Pfeiles III in Fig. 2.

Mit der in den Figuren 2 und 3 dargestellten Vorrichtung 1 wird eine Strangmaterial-Wicklung 2 bzw. die Restwicklung von einer Trommel oder Spule 3 (siehe Fig. 1) mittels eines Schneidkopfes 4 mit einem durch einen elektromotorisch angetriebenen Exzenter 5 über einen Kreisbogen b beweglichen mehrschneidigen Messerteil 6 und einem am Motorgehäuse 7 befestigten feststehenden und ebenfalls mehrschneidigen Messerteil 8 entfernt, d.h. die Drähte des Strangmaterials werden durchtrennt. Dazu wird der Schneidkopf 4 in Querrichtung a der Wicklung 2 auf der Trommel bzw. der Spule 3 entlang der Wicklung 2 geführt. Die abgetrennten Drähte fallen dabei von der Trommel bzw. Spule 3 ab.

Die Antriebsvorrichtung 9 der Vorrichtung 1 besteht aus einem in dem Motorgehäuse 7 angeordneten Motor 10, der eine am vorderen Ende 11 des Motorgehäuse 7 aus diesem hervorragende Spindel 12 vorzugsweise über ein Winkelgetriebe 13 mittels des Exzenters 5 antreibt. An der Spindel 12 ist das bewegliche Messerteil 6 auswechselbar angebracht.

Auch das am Motorgehäuse 7 angebrachte feststehende Messerteil 8 ist auswechselbar mit dem Motorgehäuse 7 verbunden.

Zur einfacheren Handhabung der Vorrichtung 1 ist die Antriebsvorrichtung 9 mit dem Winkelgetriebe 13 ausgestattet. Es ist jedoch auch möglich, eine Antriebsvorrichtung 9 ohne Winkelgetriebe 13 zu verwenden.

Das bewegliche Messerteil 6 und das feststehende Messerteil 8 weisen jeweils eine Vielzahl kurzer Schneiden 14 auf. Die vordere Schneidkante 15 der Messerteile 6, 8 ist vorzugsweise entsprechend dem Kreisbogen b abgerundet.

Um ein Schneiden der Wicklung 2 bis in die Ecken der Trommel oder Spule 3 zu gewährleisten, ist die Längsmittelachse 16 des Schneidkopfes 4 zur Längsmittelachse 17 der Antriebsvorrichtung 9 leicht schräg angeordnet.

## Patentansprüche

1. Vorrichtung zum Entfernen einer Strangmaterial-Wicklung von einer Trommel oder Spule, **gekennzeichnet durch** einen Schneidkopf (4) mit einem **durch** einen elektromotorisch angetriebenen Exzenter (5) über einen begrenzten Kreisbogen (b) beweglichen mehrschneidigen Messerteil (6) und einem am Motorgehäuse (7) befestigten feststehenden und ebenfalls mehrschneidigen Messerteil (8).

2. Vorrichtung nach Anspruch 1, **dadurch gekennzeichnet, daß** sowohl das bewegliche Messerteil (6) als auch das feststehende Messerteil (8) jeweils eine Vielzahl kurzer Schneiden (14) aufweist.

3. Vorrichtung nach Anspruch 1 oder 2, **dadurch gekennzeichnet, daß** die vordere Schneidkante (15) der Messerteile (6, 8) entsprechend dem Kreisbogen (b) abgerundet ist.

4. Vorrichtung nach einem der Ansprüche 1 bis 3, **dadurch gekennzeichnet, daß** die Antriebsvorrichtung (9) aus einem in dem Motorgehäuse (7) angeordneten Motor (10) besteht, der eine am vorderen Ende (11) des Motorgehäuses (7) aus diesem hervorragende Spindel (12) vorzugsweise über ein Winkelgetriebe (13) mittels des Exzenters (5) antreibt, wobei an der Spindel (12) das bewegliche Messerteil (6) auswechselbar angebracht ist.

5. Vorrichtung nach einem der Ansprüche 1 bis 4, **dadurch gekennzeichnet, daß** die Längsmittelachse (16) des Schneidkopfes (4) zur Längsmittelachse (17) der Antriebsvorrichtung (9) leicht schräg angeordnet ist.
